# EUROPÄISCHE PATENTSCHRIFT

(11) **EP 1 130 562 B1**
(45) Veröffentlichungstag und Bekanntmachung des Hinweises auf die Patenterteilung: **16.02.2011**
(21) Anmeldenummer: 00125662.7
(22) Anmeldetag: 23.11.2000
(51) Int. Cl.: G09F 3/02, B31D 1/02

(54) **Texiles Etikett für textile Funktionsteile und textiles Funktionsteil**
Textil label for textil functional part and textil functional part
Etiquette textile pour élément fonctionnel textile et élément fonctionnel textile

(30) Priorität: 01.03.2000 DE 10009634
(43) Veröffentlichungstag der Anmeldung: 05.09.2001
(73) Patentinhaber: Avery Dennison Rinke GmbH, 45549 Sprockhövel (DE)
(72) Erfinder: Tischer, Heinz, Dr., 44799 Bochum (DE)
(74) Vertreter: Mentzel, Norbert

(56) Entgegenhaltungen:
- EP-A- 0 269 542
- EP-A- 0 860 367
- DE-A1- 4 129 693
- PATENT ABSTRACTS OF JAPAN Bd. 1997, Nr. 07, 31. Juli 1997 (1997-07-31) & JP 09 069305 A (MATSUSHITA ELECTRIC WORKS LTD), 11. März 1997 (1997-03-11)

## Beschreibung

Die Erfindung richtet sich auf ein textiles Etikett der im Oberbegriff des Anspruches 1 genannten Art. Ein derartiges Etikett dient herkömmlicherweise der Kennzeichnung und Gestaltung von textilen Funktionsteilen.

Die Erfindung richtet sich ferner auf ein textiles Funktionsteil der im Oberbegriff des Anspruches 4 genannten Art, wie ein Sakko, eine Hose oder eine Bereitschaftstasche für Handys/Funktelefone. Derartige Funktionsteile werden in der Regel mit textilen Etiketten versehen, auf denen z.B. die Marke des Herstellers, Produktinformationen etc. wiedergegeben sind.

Ein bekanntes Etikett der oben genannten Art, ist ein in Jaquard-Technik aus Kunstgarn gewebtes Etikett, welches auf seiner Frontseite mit einer Kennzeichnung versehen ist, die üblicherweise in das Etikett mit eingewebt ist oder auf dieses aufgedruckt ist.

Derartige Etiketten werden z.B. auch auf den Innentaschen von Sakkos oder Jackets und ähnlichen textilen Funktionsteilen angenäht. In eben diese Taschen werden von vielen Handy-Benutzern Handys im eingeschalteten Zustand eingesteckt.

Im Zeitalter der mobilen Kommunikation sind Funktelefone/Handys zu einem für viele Menschen unentbehrlichen Hilfsmittel geworden, das diese über lange Zeiträume mit sich führen. Bei vielen Nutzern von Funktelephonen besteht dabei jedoch ein gewisses Unbehagen, da seit längerem bekannt ist, dass von der elektromagnetischen Strahlung der Handys, die im Mikrowellenbereich liegt, ein gewisses gesundheitliches Risiko ausgeht. Ferner sind Handys für die Träger von Hertzschrittmachern sogar gefährlich, da die Mikrowellen eine Auswirkung auf den Herzschrittmacher schon bei bloßem mitführen eines eingeschalteten Handys haben können. Dieses, da das Handy in gewissen Zeitabständen immer wieder selbsttätig Kontakt zu der nächstgelegenen Sendestation aufnimmt.

Ein bekanntes gewebtes Etikett nach EP 0 269 542 B1 kennt bereits ein Etikett, dessen einer Faden aus phosphorizierendem Material besteht und in dem Träger des Etiketts eine Stickerei bilden soll. Es ist hier jedoch nicht die Verwendung von Metallfäden angesprochen, ebenso wenig wie eine zweilagige Ausführungsform, wobei beides in der vorliegenden Aufgabe der Erfindung zu tragen kommt und somit den in der Druckschrift beschriebenen Stand der Technik als unzureichend für die Aufgabe erscheinen lässt.

Aufgabe der vorliegenden Erfindung ist es daher zunächst, ein Etikett bereitzustellen, daß die Mikrowellenstrahlung von, in textilen Funktionsteilen, wie Bekleidungsstücken oder Bereitschaftstaschen befindlichen Handys sicher abzuschirmen vermag, und gleichzeitig, den Tragekomfort des textilen Funktionsteils sowie seine Handhabbarkeit nicht beeinträchtigt.

Erfindungsgemäß wird dies durch die im kennzeichnenden Teil des Anspruches 1 genannten Maßnahmen erreicht, denen folgende besondere Bedeutung zukommt.

Demnach genügt es, wenn in ein Etikett, welches an ein textiles Funktionsteil angebracht werden kann, ein Gitter aus Metallfäden eingewebt ist, das undurchlässig für elektromagnetische Mikrowellen ist. Die Metallfäden sind dazu in Abständen zueinander in das Etikett eingebracht. Als vorteilhaft, für die derzeit gängigen Handy Frequenzen, haben sich Abstände im Bereich zwischen 0,02 und 5 mm erwiesen (für Lurex-Fäden). Dieser Abstand kann auch als Gitterkonstante bezeichnet werden, da er den Abstand zwischen einem Gitterkreuzungspunkt und dem nächsten benachbarten Gitterkreuzungspunkt angibt.

Durch die Undurchlässigkeit der erfindungsgemäßen Etiketten für elektromagnetische Mikrowellen, können diese gegen die von den Handys ausgehende Strahlung schützen, indem deren Strahlung geziehlt abgeschirmt ist. So kann z.B. ein, auf der Innentasche eines Sakkos befindliches erfindungsgemäßes Etikett den Träger des Sakkos vor der, von einem in die Innentasche des Sakkos eingesteckten Handy ausgehenden elektromagnetischen Strahlung schützen.

Günstig ist es, wenn das Etikett aus zwei Schichten besteht, wobei jede Schicht jeweils nur einen Satz, von in einer Richtung parallel zueinander verlaufender Metallfäden aufweist. Beide Schichten werden dann derart aneinander angeordnet und aneinander festgelegt, daß die Metallfäden der ersten Schicht ungefähr im rechten Winkel zu den Metallfäden der zweiten Schicht verlaufen. Ein Kontakt zwischen den Metallfäden der beiden Richtungen muss dabei nicht zustandekommen - ist aber auch nicht schädlich. Beide Schichten können z.B. nähtechnisch oder durch Kleben aneinander festgelegt werden.

Aufgabe der Erfindung ist es auch, ein textiles Funktionsteil bereitzustellen, welches seinen Träger vor den, von einem am Träger befindlichen Handy ausgehenden elektromagnetischen Strahlen schützt.

Erfindungsgemäß wird dies durch die im kennzeichnenden Teil des Anspruches 4 genannten Maßnahmen erreicht, denen folgende besondere Bedeutung zukommt.

Demnach genügt es, wenn in ein textiles Funktionsteil, an der oder den Stellen die zwischen einem, in einer Tasche oder Aufnahme des textilen Funktionsteils befindlichen Handy und dem Träger des textilen Funktionsteils liegen, ein für elektomagnetische Strahlung, insbesondere im Mikrowellenbereich, undurchlässiges Etikett angeordnet ist. Das Etikett kann an dieser Stelle z.B. nähtechnisch durch annähen befestigt sein, oder aber z.B. mit einem Klettverschluß dort lösbar angebracht sein.

Der Träger des textilen Funktionsteils wird hierdurch wirksam vor den, vom Handy ausgehenden elektromagnetischen Strahlen geschützt.

Weitere Maßnahmen und Vorteile der Erfindung ergeben sich aus den Unteransprüchen, der nachfolgenden Beschreibung und den Zeichnungen. In den Zeichnungen ist die Erfindung in drei Ausführungsbeispielen dargestellt. Es zeigen:
- Fig. 1: Einen Schnitt durch die Innentasche eines Sakkos mit einem darin eingelegten Handy und einem auf der Innenseite der Sakkotasche angebrachten erfindungsgemäßem Etikett,
- Fig. 2: Schematisch, eine Person mit einem Sakko, in dessen Innentasche ein Handy eingelegt ist, wobei die Innentasche mit einem erfindungsgemäßem Etikett versehen ist,
- Fig. 3: schematisch, ein Sakko mit einer Innentasche und einem darin befindlichem Handy,
- Fig. 4: ein erfindungsgemäßes Etikett,
- Fig. 5: ein Detailausschnitt gemäß V aus Fig. 4,
- Fig. 6: einen Querschnitt durch das erfindungsgemäße Etikett,
- Fig. 7: schematisch, eine Handybereitschaftstasche in Rückansicht mit daran angebrachten erfindungsgemäßem Etikett,
- Fig. 8: schematisch, eine Handybereitschaftstasche in Frontansicht mit einem auf der Vorderseite im Bereich des Lautsprechers des Handys aufgebrachten erfindungsgemäßem Etikett.

In Fig. 4 ist zunächst ein erfindungsgemäßes Etikett 10 wiedergegeben, welches aus zwei Schichten 13 und 14 aufgebaut ist. Beide Schichten bestehen aus einem Gewebe mit Kettfäden 11, 12 und Schußfäden 21, 22. Eine detaillierte Darstellung dieses Gewebes ist in den Fig. 5 und 6 wiedergegeben. Die Kettfäden 11 der ersten Schicht 13 und die Schussfäden 21 der zweiten Schicht 14 sind Metallfäden, wie z.B. Lurexfäden. Die Kettfäden 12 der zweiten Schicht 14 bestehen in diesem Ausführungsbeispiel aus einem Kunststoffgarn, welches thermisch geschnitten werden kann. Beide Schichten 13,14 des Etiketts 10 sind derart zueinander angeordnet, dass die Metallfäden 11 der ersten Schicht 13 wenigstens ungefähr in einem rechten Winkel 25 zu den Metallfäden 21 der zweiten Schicht 14 verlaufen. Die Metall-Kettfäden 11 der ersten Schicht 13 bilden einen ersten Satz 23 von längsverlaufenden Metallfäden, während die Metall-Schussfäden 21 einen zweiten Satz 24 von querverlaufenden Metallfäden erzeugen. Die Metallfäden 11, 21 der beiden Schichten 13 und 14 bilden dadurch ein Gitter, welches in vorteilhafterweise als Barriere für eine elektromagnetische Strahlung wirkt, insbesondere im Bereich der Mikrowellen sowie der angrenzenden Wellenbereiche. Die beiden Schichten 13 und 14 sind im vorliegenden Beispiel randseitig über eine Kettelnaht 19 aneinander festgelegt. Eine innen an dem Etikett 10 angebrachte Nähnaht 18 dient ebenfalls der Verbindung der beiden Schichten 13,14, und rahmt gleichzeitig eine Fläche 17 ein. Auf dieser Fläche 17 können auf dem Etikett 10 Schrift- und Bildaufdrucke vorgenommen werden, oder aber direkt bei der Herstellung des Gewebes Texte und Bilder mit eingewebt werden. Texte und Bilder können ebenfalls auch an außerhalb dieser Fläche liegenden Bereichen direkt mit eingewebt oder aufgedruckt werden, wie hier beispielhaft mit dem Text 16 dargestellt ist.

In den Fig. 1 bis 3 ist nunmehr ein erstes Anwendungsbeispiel des erfindungsgemäßen Etiketts und ein erstes Ausführungsbeispiel eines erfindungsgemäßen textilen Funktionsteils dargestellt. Unter einem textilen Funktionsteil im Sinne der Erfindung ist jedes Bekleidungsstück und Accessoir zu verstehen, auch wenn es nicht aus einem Stoff im eigentlichen Sinne, sondern z.B. aus Leder, Kunstleder oder Ähnlichem besteht.

In Fig. 2 ist zunächst eine Person 60 wiedergegeben, die ein Sakko/textiles Funktionsteil 40 trägt, welches mit einer Innentasche 41 versehen ist. In diese Innentasche 41 ist ein Handy 30 eingesteckt. Auf dem Innenfutter 42 des Sakkos 40 ist im Bereich der Innentasche/Aufnahme 41 ein erfindungsgemäßes Etikett 10 angebracht.

In den Fig. 1 und 3 ist nun die Aufnahme/Innentasche des Sakkos 40 detailliert dargestellt. Die Innentasche/Aufnahme 41 ist von einem textilen Flächenmaterial 42 umgeben. Dieses texile Flächenmaterial kann z.B. auch das Innenfutter 42 des Sakkos 40 sein. In die Innentasche 41 eingesteckt ist ein Handy 30, an dem sich eine Sende-Empfangseinrichtung, wie eine Antenne 32, befindet. Das Handy 30 sendet in regelmäßigen Abständen Funksignale an eine Empfangsstation aus. Diese Funksignale gehen in Form von elektromagnetischen Wellen 31 ab.

An das Innenfutter 42 ist nun im Bereich der Innentasche 41 ein vorbeschriebenes, erfindungsgemäßes Etikett 10 derart aufgenäht, daß es zwischen dem Körper der Person 60 und dem Funktelefon, insbesondere im Bereich der Antenne/Sende-Empfangseinrichtung 32 des Funktelefons/Handys 30 liegt. Das Annähen kann z.B. an den Nähten 43 erfolgen. Wie in Fig. 1 dargestellt, werden die elektromagnetischen Strahlen oder Wellen 31 auch in Richtung des Körpers des Sakkoträgers 60 vom Handy abgestrahlt. Diese können das erfindungsgemäße Etikett 10 jedoch nicht durchdringen. Die das Sakko tragende Person 60 ist daher gegen elektromagnetische Strahlung geschützt. Eine Erwärmung des Körpers durch die elektromagnetischen Wellen, die im Mikrowellenbereich sind, ist nicht mehr festzustellen.

In Fig. 7 ist nun ein weiteres erfindungsgemäßes textiles Funktionsteil 50 dargestellt und zwar eine Bereitschaftstasche 50 für ein Handy/Funktelefon 30. Die Bereitschaftstasche 50 besteht ebenfalls wieder aus einem Flächenmaterial 52, welches eine Aufnahme/einen Tascheninnenraum 51 umgibt, in den ein Handy 30 einbringbar ist. Auf der Rückseite 55 der Bereitschaftstasche 50 ist ein erfindungsgemäßes Etikett 10 angebracht, z.B. durch eine Nähnaht. Das erfindungsgemäße Etikett 10 deckt dabei den Bereich der Sende/Empfangseinrichtung 32 eines in die Bereitschaftstasche eingesteckten Handys 30 ab. Mittels der Befestigungsvorrichtung/dem Halteklipp 53 kann die Bereitschaftstasche 50 z.B. an einen Gürtel, welchen eine Person trägt, angesteckt werden. Das Etikett 10 schützt die Person dann vor den elektromagnetischen Strahlen, die von dem Handy 30 ausgehen.

In Fig. 8 ist eine dritte Ausführungsform eines textilen Funktionsteils mit erfindungsgemäßem Etikett wiedergegeben. Dargestellt ist wiederum eine Handybereitschaftstasche 50, an dessen Vorderseite 56 im Bereich des Lautsprechers 33 des Handys 30 ein erfindungsgemäßes Etikett 10 mittels eines Klettverschlusses 54 angebracht ist. Das Etikett 10 deckt dabei wiederum die Sende-Empfangseinrichtung/Antenne 32 des Handys 30 ab.

Telefoniert nun ein Benutzer mit dem Handy 30, welches in dem erfindungsgemäßen textilen Funktionsteil 50 eingesteckt ist, so ist sein Kopf durch das erfindungsgemäße Etikett 10 vor elektromagnetischen Strahlen 31 des Handys 30 geschützt. Eine Erwärmung des Innenrohres, wie sie üblicherweise bei längeren Handytelefonaten auftritt, erfolgt nicht mehr.

Es bleibt nun noch zu bemerken, daß die dargestellten Ausführungsformen und Anwendungsbeispiele lediglich beispielhafte Ausbildungen der Erfindung darstellen. Diese ist jedoch nicht darauf beschränkt.

### Bezugszeichenliste

- 10: Etikett
- 11: Metall-Kettfäden der ersten Schicht 13
- 12: textile Kettfäden der zweiten Schicht 14
- 13: erste Schicht
- 14: zweite Schicht
- 15: Schussrichtung
- 16: Text
- 17: Fläche
- 18: Nähnaht
- 19: Kettelnaht
- 20: Gitter (Fig. 6)
- 21: Metall-Schussfäden der zweiten Schicht 14
- 22: textile Schussfäden der ersten Schicht 13
- 23: erster Satz von Metallfäden 11 in 13
- 24: zweiter Satz von Metallfäden 21 in 14
- 25: rechter Winkel zwischen 11 und 14 (Fig. 4)

- 30: Funktelefon/Handy
- 31: elektromagnetische Wellen
- 32: Antenne/Sende-Empfangseinrichtung
- 33: Lautsprecher

- 40: Sakko/textiles Funktionsteil
- 41: Aufnahme/Innentasche
- 42: textiles Flächenmaterial/Innenfutter
- 43: Nähnaht
- 44: Flächenmaterial

- 50: Bereitschaftstasche/textiles Funktionsteil
- 51: Aufnahme/Tascheninnenraum
- 52: Flächenmaterial
- 53: Befestigungsvorrichtung/Halteklipp
- 54: Klettverschluß
- 55: Rückseite
- 56: Vorderseite

- 60: Person/Träger

## Patentansprüche

1. Textiles Etikett für textile Funktionsteile,
mit einem zweischichtig (13, 14) aufgebauten Etikett (10),
**dadurch gekennzeichnet,**
**daß** jede Schicht (13, 14) jeweils einen Satz (23, 24) von zueinander parallelen Metallfäden (11, 21) angeordnet sind
und **daß** die beiden Sätze (23, 24) der Metallfäden (11, 21) im rechten Winkel (25) zueinander verlaufen und ein Metall-Gitter (20) im Etikett erzeugen.

2. Textiles Etikett nach Anspruch 1, **dadurch gekennzeichnet, daß** die Metallfäden (11,21) Lurexfäden sind.

3. Textiles Etikett nach einem der Ansprüche 1 oder 2, **dadurch gekennzeichnet, daß** das Gitter (20) undurchlässig für elektromagnetische Wellen (31) mit einer Wellenlänge innerhalb eines Bereichs zwischen 0,5 und 1000 mm ist.

4. Textiles Funktionsteil, wie ein Sakko, eine Hose oder eine Bereitschaftstasche für Funktelefone/Handys,
welches eine Aufnahme (41,51) für ein Funktelefon/Handy (30) aufweist, die durch textiltechnisch aneinander festgelegtes Flächenmaterial (42,52) gebildet wird,
**dadurch gekennzeichnet,**
**daß** ein, elektromagnetische Strahlung abschirmendes Etikett (10), insbesondere nach einem der Ansprüche 1 bis 3 an diesem Funktionsteil (40,50) angeordnet ist,
und zwar derart, daß das Etikett (10) an dem Flächenmaterial (42',52') zwischen der Aufnahme (41,51) für Funktelefone/Handys (30) und dem Körper der Person (60), die das Funktionsteil (40,50) trägt angeordnet ist,
wobei die Sende-/Empfangseinrichtung (32) des Funktelefons/Handys (30) zum Körper der Person (60) hin durch das Etikett (10) abgedeckt ist.

5. Textiles Funktionsteil nach Anspruch 4, **dadurch gekennzeichnet, daß** das Etikett (10) undurchlässig für elektromagnetische Mikrowellen ist.

6. Textiles Funktionsteil nach Anspruch 4, **dadurch gekennzeichnet, daß** das Etikett (10) an einer Innentasche eines Sakkos (40) im Bereich der Aufnahme (41) für ein Funktelefon/Handy (30) textiltechnisch festgelegt ist, wobei das Sende-/Empfangsteil (32) des Funktelefons/Handys (30) durch das Etikett (10) zum Körper des potentiellen Trägers (60) des Sakkos (40) hin abgedeckt ist.

7. Textiles Funktionsteil nach Anspruch 4, **dadurch gekennzeichnet, daß** das Etikett (10) an einer Bereitschaftstasche (50) für ein Funktelefon/Handy (30) im Bereich der Befestigungsvorrichtung (51) der Bereitschaftstasche (50) festgelegt ist, wobei das Sende-/Empfangsteil (32) des Funktelefons/Handys (30) durch das Etikett (10) zum Körper des potentiellen Trägers (60) der Bereitschaftstasche (50) hin abgedeckt ist.

8. Textiles Funktionsteil nach Anspruch 4, **dadurch gekennzeichnet, daß** das Etikett (10) an einer Bereitschaftstasche (50) für ein Funktelefon/Handy (30) im Bereich des Lautsprechers (33) des Funktelefons/Handys (30) angeordnet ist, wobei das Sende-/Empfangsteil (32) des Funktelefons/Handys (30) durch das Etikett (10) zum Körper des potentiellen Trägers (60) der Bereitschaftstasche (50) hin abgedeckt ist.

9. Textiles Funktionsteil nach Anspruch 8, **dadurch gekennzeichnet, daß** das Etikett (10) lösbar, insbesondere mittels eines Klettverschlußes (54) an der Bereitschaftstasche (50) im Bereich des Lautsprechers (33) des Funktelefons/Handys (30) anbringbar ist.

## Claims

1. Textile label for functional textile parts,
with a two-ply (13, 14) structured label (10),
thereby **characterized**
**in that** each ply (13, 14) has allocated to it a set (23, 24) of metal threads (11, 21) which are parallel to one another,
and **in that** both sets (23, 24) of metal threads (11, 21) run at a right angle (25) to one another and generate thereby a metal grid (20) in the label.

2. Textile label pursuant to Claim 1, thereby **characterized in that** the metal threads (11, 21) are Lurex threads.

3. Textile label pursuant to one of the claims 1 or 2, thereby **characterized in that** the grid (20) is impermeable to electromagnetic waves (31) with a wavelength inside a range of between 0.5 and 1000 mm.

4. Textile functional part, like a sports coat, pants or a carrying case for mobile/cell phones,
which exhibits for a mobile/cell phone (30) an accommodation (41, 51) formed by a surface material (42, 52) specified through textile-engineering to be appropriate,
**thereby characterized**
**in that** arranged on this functional part (40, 50) is a label (10) which is shielded against electromagnetic radiation, in particular pursuant to one of the claims 1 to 3,
and such that the label (10) is arranged on the surface material (42', 52') between the accommodation (41, 51) for mobile/cell phones (30) and the body of the person (60) wearing the functional part (40, 50),
whereby the sending/receiving element (32) of the mobile/cell phone (30) is covered in the direction of the body of the person (60) by the label (10).

5. Textile functional part pursuant to Claim 4, thereby **characterized in that** the label (10) is impermeable to microwaves.

6. Textile functional part pursuant to Claim 4, thereby **characterized in that** the label (10) is specified through textile engineering to be on an inside pocket of a sports coat (40) in the area of the accommodation (41) for a mobile/cell phone (30), whereby the sending/receiving element (32) of the mobile/cell phone (30) is covered in the direction of the body of the potential wearer (60) of the sports coat (40) by the label (10).

7. Textile functional part pursuant to Claim 4, thereby **characterized in that** the label (10) is specified to be on a carrying case (50) for a mobile/cell phone (30) in the area of the fastening element (51) of the carrying case (50), whereby the sending/receiving element (32) of the mobile/cell phone (30) is covered in the direction of the body of the potential wearer (60) of the carrying case (50) by the label (10).

8. Textile functional part pursuant to Claim 4, thereby **characterized in that** the label (10) is specified to be on a carrying case (50) for a mobile/cell phone (30) in the area of the loudspeaker (33) of the mobile/cell phone (30), whereby the sending/receiving element (32) of the mobile/cell phone (30) is covered in the direction of the body of the potential wearer (60) of the carrying case (50) by the label (10).

9. Textile functional part pursuant to Claim 8, thereby **characterized in that** the label (10) is detachably attachable, in particular by means of a Velcro fastening (54) on the carrying case (50) in the area of the loudspeaker (33) of the mobile/cell phone (30).

## Revendications

1. Étiquette textile pour éléments fonctionnels textiles
avec une étiquette (10) composée de deux couches (13, 14),
**caractérisée en ce que**
chaque couche (13, 14) comporte respectivement un jeu (23, 24) de fils métalliques (11, 21) agencés parallèlement les uns aux autres
et **en ce que** les deux jeux (23, 24) de fils métalliques (11, 21) présentent réciproquement un tracé formant un angle droit (25), et génèrent une grille métallique (20) dans l'étiquette.

2. Étiquette textile selon la revendication 1, **caractérisée en ce que** les fils métalliques (11, 21) sont des fils en lurex.

3. Étiquette textile selon l'une des revendications 1 ou 2, **caractérisée en ce que** la grille (20) est imperméable aux ondes électromagnétiques (31) dont la longueur est comprise dans une plage allant de 0,5 à 1 000 mm.

4. Élément fonctionnel textile tel qu'une veste, un pantalon ou une poche de permanence où ranger un radiotéléphone/mobile,
lequel élément présente un réceptacle (41, 51) où ranger un radiotéléphone/mobile (30), réceptacle qui est formé par les surfaces de matériaux (42, 52) immobilisés l'un contre l'autre par une technique textile,
**caractérisé en ce**
**qu'**une étiquette (10) faisant barrage au rayonnement électromagnétique, notamment selon l'une des revendications 1 à 3, est agencée contre cet élément fonctionnel (40, 50),
à savoir de sorte que l'étiquette (10) est agencée contre la surface du matériau (42', 52') entre le réceptacle (41, 51) pour radiotéléphones/mobiles (30) et le corps de la personne (60) qui porte l'élément fonctionnel (40, 50),
sachant que le dispositif émetteur/récepteur (32) du radiotéléphone/mobile (30) est recouvert par l'étiquette (10), du côté regardant le corps de la personne (60).

5. Élément fonctionnel textile selon la revendication 4, **caractérisé en ce que** l'étiquette (10) est imperméable aux ondes électromagnétiques.

6. Élément fonctionnel textile selon la revendication 4, **caractérisé en ce que** l'étiquette (10) est immobilisée par technique textile interposée contre une poche intérieure d'une veste (40), dans la zone du réceptacle (41) d'un radiotéléphone/mobile (30), sachant que l'étage émetteur/récepteur (32) du radiotéléphone/mobile (30) est recouvert par l'étiquette (10) du côté regardant le corps du porteur potentiel (60) de la veste (40).

7. Élément fonctionnel textile selon la revendication 4, **caractérisé en ce que** l'étiquette (10) est fixée contre une poche (50) de permanence pour radiotéléphone/mobile (30)
dans la zone du dispositif de fixation (51) de ladite poche (50) de permanence, sachant que l'étage émetteur/récepteur (32) du radiotéléphone/mobile (30) est recouvert par l'étiquette (10) du côté regardant vers le corps du porteur (60) potentiel de la poche (50) de permanence.

8. Élément fonctionnel textile selon la revendication 4, **caractérisé en ce que** l'étiquette (10) est agencée contre une poche (50) de permanence pour radiotéléphone/mobile (30) dans la zone de l'écouteur (33) du radiotéléphone/mobile (30) de permanence, sachant que l'étage émetteur/récepteur (32) du radiotéléphone/mobile (30) est recouvert par l'étiquette (10) sur le côté regardant vers le corps du porteur potentiel (60) de la poche (50) de permanence.

9. Élément fonctionnel textile selon la revendication 8, **caractérisé en ce que** l'étiquette (10) peut être fixée de façon détachable, notamment au moyen d'une fermeture auto-agrippante (54), contre la poche (50) de permanence dans la zone de l'écouteur (33) du radiotéléphone/mobile (30).
